# EUROPÄISCHE PATENTSCHRIFT

(11) **EP 0 764 825 B1**
(45) Veröffentlichungstag und Bekanntmachung des Hinweises auf die Patenterteilung: **31.10.2001**
(21) Anmeldenummer: 96113979.7
(22) Anmeldetag: 31.08.1996
(51) Int. Cl.: F28F 19/02

(54) **Wärme- und Korrosionsschutz der inneren Gefässwand eines Wärmetauschers**
Protection of the inner wall of a heat exchanger against heat and corrosion
Protection de la paroi interne d'un échangeur de chaleur contre la chaleur et la corrosion

(30) Priorität: 13.09.1995 DE 19533902
(43) Veröffentlichungstag der Anmeldung: 26.03.1997
(73) Patentinhaber: MAN Gutehoffnungshütte Aktiengesellschaft, 46145 Oberhausen (DE)
(72) Erfinder: Heering, Jürgen, Dr.-Ing., 41352 Korschenbroich (DE); Köhnen, Klaus, Dipl.-Ing., 45481 Mülheim (DE); Havlik, Michael, Dipl.-Ing., 47798 Krefeld (DE); Knorth, Hermann, Bauing., 46569 Hünxe (DE)
(74) Vertreter: Revesz, Veronika

(56) Entgegenhaltungen:
- DE-A- 3 534 724
- DE-U- 9 100 657
- FR-A- 2 513 741
- US-A- 2 239 895
- US-A- 5 362 454

## Beschreibung

Die Erfindung betrifft einen Wärmeaustauscher, dessen Außenmantel von einer Gefäßwand gebildet wird, wobei sich innerhalb der Gefäßwand eine Kühlrohrschlange, befindet, wobei die Innenseite der Gefäßwand im Bereich der Kühlrohrschlange mit einer Wärme- und Korrosionsschutzschicht versehen ist und wobei am oberen Ende der Kühlrohrschlange zwischen der Kühlrohrschlange und der Gefäßwand eine thermische Abdichtung befestigt ist. Der Wärmeaustauscher kann z.B. als Synthesegaskühler dienen.

Aus dem US-Patent 5362454 ist ein solcher Wärmeaustauscher bekannt, wobei die Schutzschicht aus keramischem oder zementartigem Material besteht.

Das durch den inneren Gasraum eines Wärmeaustauschers strömende Rauchgas / Synthesegas hat am untersten Ende des Kesselrohrwandkäfigs einen freien Zugang zu dem sich zwischen der Gefäßwand bzw. dem Druckmantel und dem Rohrkäfig gebildeten Ringraum, so dass im Gas- und Ringraum annähern der gleiche Druck herrscht. Die im Wärmetauscher, der als Synthesegaskühler dient, angeordneten Kühlflächen entziehen dem Synthesegas einen Teil der fühlbaren Wärme, gleichzeitig werden auch die festen Bestandteile abgekühlt und in einem Wasserbad separiert.

Die Abdichtung des Ringraums gegenüber den heißen Gasen und damit Schutz der inneren Wand des Wärmetauschers erfolgt bei einem von der Anmelderin kürzlich gelieferten Wärmetauscher für eine Kohlevergasungsanlage in den USA durch ein am unteren Rohrkäfig angebrachtes Gasdichtungssystem, bei dem zwischen Gefäßwand und den unteren Kühlschlangen und dem Rohrkäfig eine zweifache, innere und äußere Abdichtung mit Kompressionsschrauben angebracht ist. Für die Befestigung des Gasdichtsystems am inneren Rohrkäfig ist eine starke Bandagierung des unteren Teils des Rohrkäfigs erforderlich. Zum Druckausgleich und zum Schutz der inneren Gefäßwand gegen Korrosion wird in dem Ringraum oberhalb der Abdichtung ein Inertgas, beispielsweise Stickstoff, eingedüst, eine sogenannte freie Beatmung der Gefäßwand erfolgt nicht.

Die Aufgabe der Erfindung besteht darin, bei einem Wärmetauscher der eingangs genannten Art einen Wärme- und Korrosionsschutz an der inneren Gefäßwand vorzusehen, der bei erheblich reduziertem Gewicht und verminderter Schichtdicke guten Schutz gewährt und der darüber hinaus leicht anzubringen ist.

Die Lösung der Aufgabe erfolgt durch die Merkmale von Anspruch 1, eine Alternative ist Gegenstand des Anspruchs 6.

Das durch den Gasraum des Wärmetauschers strömende Gas hat einen freien Zugang zum Ringraum, der sich zwischen dem Rohrkäfig und der Gefäßwand befindet, so dass annähernd derselbe Druck in den beiden Räumen herrscht.

Im unteren Bereich des Wärmetauschers ist eine wandnahe Kühlschlange mit einem in ein Wasserbad hineinragendes Stegblech angeordnet. Am oberen Ende der Kühlschlange ist eine Abdichtung angeordnet, die gleichzeitig den Fußpunkt des erfindungsgemäßen Innenwandschutzes durch keramische Faserfüllstoff-Platten darstellt. Das oberhalb des obersten Kühlrohres angebrachte keilförmige Plattenteil ist als sogenannte Staubrutschschräge gestaltet, um einen evtl. Staubaufbau in diesem Bereich zu vermeiden.

Gemäß der Erfindung ist die Wärme-/Korrosionsschutzschicht aus einer Vielzahl von einzelnen keramischen Faserfüllstoffplatten zusammengefügt. Die Faserfüllstoffplatten, die aus einem stark wärmedämmenden Material bestehen, sind auf umlaufende Ringe aufgesetzt. Diese Ringe nehmen die vertikalen Kräfte auf, die durch das Eigengewicht der Platten und evtl. Staubbelägen an der Stirnseite der Platten zustande kommen. In radialer Richtung sind die Faserfüllstoffplatten an der inneren Gefäßwand des Druckmantels angeklebt.

Um eine gute Klebverankerung zwischen Faserfüllstoffplatte und innerer Gefäßwand zu erzielen, ist auf der Gefäßwand eine geeignete Unterkonstruktion, z. B. Streckmetall, Hexrost, Lochblech u. a. aufgebracht, um dem Kleber eine entsprechende Verankerung zu geben. Die Stützringe werden an der Stirnseite mit einem Wärmeisolationsschutz versehen, um die Korrosion an den Ringen zu verhindern.

Anstelle von Segmenten von keramischen Faserfüllstoffplatten mit umlaufenden Stützringen kann auf die Unterkonstruktion ein hitzebeständiges, keramisches Schäummaterial aufgebracht werden, das als durchgehender Korrosions- und Wärmeschutz entlang der Innenwand aufgeschäumt wird. Auf die Stützringe kann gänzlich verzichtet bzw. die Anzahl der umlaufenden Stützringe kann erheblich reduziert werden.

Ein Ausführungsbeispiel der Erfindung wird anhand von schematischen Zeichnungen erläutert.

Es zeigen:
- Fig. 1: einen Schnitt durch den unteren Bereich des Synthesegaskühlers,
- Fig. 2: einen Schnitt durch die mit einer Schutzschicht geschützte Innenwand.

Fig. 1 zeigt den unteren Bereich des Synthesegaskühlers, bei dem das zu kühlende Gas durch den von einem Rohrkäfig (11) gebildeten inneren Gasraum (14) nach unten strömt. Zwischen der Gefäßwand (1) und dem Rohrkäfig (11) bildet sich ein Ringraum (12), so daß annähernd derselbe Druck im Gas- (14) und Ringraum (12) herrscht.

Am unteren Bereich des Rohrkäfigs (11) des Wärmetauschers ist eine wandseitige Kühlschlange (9) mit einem in ein Wasserbad (13) hineinragendes Stegblech (10) angeordnet. Die innere Gefäßwand (1) ist hier durch eine Korrosionsschutzschicht (16) geschützt. Am oberen Ende der Kühlschlange (9) ist eine Abdichtung (7) angeordnet, die gleichzeitig den Fußpunkt des Wandschutzes durch keramische Fasserfüllstoffplatten (2) darstellt.

Somit ist ein Wärme- und Korrosionsschutz der Innenwand (1) des Druckmantels durchgängig gegeben; im unteren Bereich des Wärmetauschers, in Höhe der Kühlschlangen (9) mit Stegblechen (10), wird eine metallische Korrosionsschicht (16), oberhalb der Kühlschlangen (9), wird eine Abkleidung mit keramischem Fasermaterial (2) eingebracht.

Die Abdichtung (7) besteht in bekannter Weise aus übereinander angeordneten Faserplatten, die auf einem an einem Kühlrohr (9) angeschweißten Stegblech gelagert sind. Durch Bohrungen im Stegblech werden sogenannte Kompressionsschrauben (8) mit Unterlegscheiben eingeführt, die die Faserplatten zusammendrücken.

Ein keilförmig geschnittenes Plattenteil (15) hat die Aufgabe, als Staubrutschschräge zu wirken, um einem evtl. Staubaufbau vorzubeugen.

Jedes Segment des Wärme- und Korrosionsschutzes ist aus einer Vielzahl von einzelnen Faserfüllstoffplatten (2) zusammengefügt und auf umlaufende Stützringe (3) aufgesetzt. Diese Stützringe (3) nehmen die vertikalen Kräfte auf, die durch das Eigengewicht der Faserfüllstoffplatten und durch evtl. Staubbeläge an der Stirnseite der Faserfüllstoffplatten (2) zustande kommen.

In radialer Richtung sind die Faserfüllstoffplatten (2) an der Innenwand (1) des Druckmantels angeklebt. Um eine gute Klebeverankerung von Faserfüllstoffplatten (2) und Innenwand (1) zu erzielen, ist auf der Innenwand (1) eine geeignete Unterstruktur (4) aufgebracht, um dem Kleber (5) eine entsprechende Verankerung zu geben.

Die Stützringe (3) werden an der Stirnseite mit einem Wärmeisolationsschutz (6) versehen, um eine Korrosion an den Stützringen (3) zu verhindern.

Fig. 2 zeigt in einem Schnitt den Aufbau der Wärme- und Korrosionsschutzschicht an der Innenseite der Gefäßwand (1). Oberhalb der nicht dargestellten Kühlrohrschlange und der Abdichtung werden Faserfüllstoffplatten (2) in Segmenten angeordnet und durch Stützringe (3) mit Korrosionsschutz (6) gehalten. Zusätzlich werden die Faserfüllstoffplatten (2) mittels einer Unterkonstruktion (4) und einem Kleber (5) an der Innenseite der Gefäßwand (1) befestigt.

## Patentansprüche

1. Wärmeaustauscher, dessen Außenmantel von einer Gefäßwand (1) gebildet wird, wobei sich innerhalb der Gefäßwand eine Kühlrohrschlange (9) befindet, wobei die Innenseite der Gefäßwand im Bereich der Kühlrohrschlange mit einer Wärme- und Korrosionsschutzschicht versehen ist und wobei am oberen Ende der Kühlrohrschlange zwischen der Kühlrohrschlange und der Gefäßwand eine thermische Abdichtung befestigt ist,
**dadurch gekennzeichnet, dass** über der Abdichtung (7) und dem obersten Rohr der Kühlschlange (9) an der Innenseite der Gefäßwand (1) Segmente von Wärme- und Korrosionsschutzplatten (2) mit dazwischen angeordneten umlaufenden Stützringen (3) angeordnet sind, dass die Segmente (2) mittels einer Unterkonstruktion (4) und einem Kleber (5) an der Gefäßwand (1) befestigt sind und dass ein keilförmiges Plattenteil (15) an der Innenseite des untersten Segmentes der Wärme- und Korrosionsschutzplatten (2) auf dem obersten Rohr der Kühlschlange (9) aufgestützt angebracht ist.

2. Wännetauscher nach Anspruch 1, **dadurch gekennzeichnet, dass** an der Innenseite der Stützringe (3) ein Wärmeisolationsschutz (6) befestigt ist.

3. Wärmeaustauscher nach Anspruch 1, **dadurch gekennzeichnet, dass** als Unterkonstruktion (4) Streckmetall, ein Hexrost oder ein Lochblech angeordnet ist.

4. Wärmeaustauscher nach Anspruch 1, **dadurch gekennzeichnet, dass** die Wärme- und Korrosionsschutzplatten (2) aus einem keramischen, wärmedämmenden Faserfüllstoff bestehen.

5. Wärmeaustauscher nach Anspruch 1, **dadurch gekennzeichnet, dass** die Wärme- und Korrosionsschutzplatten (2) aus einem keramischen, wärmedämmenden Fasermaterial bestehen, welches auf die Unterkonstruktion aufgeschäumt ist.

6. Wärmeaustauscher, dessen Außenmantel von einer Gefäßwand (1) gebildet wird, wobei sich innerhalb der Gefäßwand eine Kühlrohrschlange (9) befindet, wobei die Innenseite der Gefäßwand im Bereich der Kühlrohrschlange mit einer Wärme- und Korrosionsschutzschicht versehen ist und wobei am oberen Ende der Kühlrohrschlange zwischen der Kühlrohrschlange und der Gefäßwand eine thermische Abdichtung befestigt ist, **dadurch gekennzeichnet, dass** der Wärme- und Korrosionsschutz über der Abdichtung (7) und dem obersten Rohr der Kühlschlange (9) als ein auf eine Unterkonstruktion (4) aufgebrachtes hitzebeständiges Schäummaterial ausgebildet ist, wobei die Unterkonstruktion an der Innenseite der Gefäßwand befestigt und als Streckmetall, Hexrost oder Lochblech ausgebildet ist.

## Claims

1. A heat exchanger, whose outer shell is formed by a container wall in the vicinity of the cooling tube coil, where inside the container wall a cooling tube coil (9) is disposed, the inside of the container wall in the vicinity of the cooling tube coil is provided with a heat-insulating and corrosion-protection layer, and at the upper end of the cooling tube coil between the cooling tube coil and the container wall a thermal seal is attached, **characterized in that** above the seal (7) and the uppermost tube of the cooling coil (9) on the inside of the container wall (1) segments of heat-insulating and corrosion-protection plates (2) are arranged with surrounding supporting rings (3) disposed therebetween, that the segments (2) are attached to the container wall (1) by means of a substructure (4) and an adhesive (5), and that a wedge-shaped plate member (15) is mounted on the inside of the bottommost segment of the heat-insulating and corrosion-protection plates (2) so as to be supported on the uppermost tube of the cooling coil (9).

2. The heat exchanger as claimed in claim 1, **characterized in that** on the inside of the supporting rings (3) a protective heat insulation (6) is attached.

3. The heat exchanger as claimed in claim 1, **characterized in that** as substructure (4) an expanded metal, a hex grid or a perforated sheet is provided.

4. The heat exchanger as claimed in claim 1, **characterized in that** the heat-insulating and corrosion-protection plates (2) are made of a ceramic, heat-insulating fibrous filler.

5. The heat exchanger as claimed in claim 1, **characterized in that** the heat-insulating and corrosion-protection plates (2) are made of a ceramic, heat-insulating fibrous material which has been foamed onto the substructure.

6. The heat exchanger, whose outer shell is formed by a container wall in the vicinity of the cooling tube coil, where inside the container wall a cooling tube coil (9) is disposed, the inside of the container wall in the vicinity of the cooling tube coil is provided with a heat-insulating and corrosion-protection layer, and at the upper end of the cooling tube coil between the cooling tube coil and the container wall a thermal seal is attached, **characterized in that** the heat insulation and corrosion protection above the seal (7) and the uppermost tube of the cooling coil (9) constitutes a heat-resistant foamed material applied onto a substructure (4), the substructure being attached to the inside of the container wall and constituting an expanded metal, a hex grid or a perforated sheet.

## Revendications

1. Echangeur de chaleur dont l'enveloppe extérieure est composée d'une paroi (1) et un serpentin de refroidissement (9) à l'intérieur, le côté intérieur de la paroi, dans la zone du serpentin de refroidissement, étant pourvu d'une couche calorifuge et anticorrosive et l'extrémité supérieure du serpentin de refroidissement, entre le serpentin de refroidissement et la paroi, étant pourvue d'une garniture d'isolation thermique, **caractérisé en ce qu'**au-dessus de la garniture (7) et le tube supérieur du serpentin de refroidissement (9), sur le côté intérieur de la paroi (1), sont disposés des segments de plaques calorifuges et anticorrosives (2) avec des bagues d'appui (3) périphériques intercalées, **en ce que** les segments (2) sont fixés à la paroi (1) au moyen d'une sousconstruction (4) et une colle (5) et **en ce qu'**une partie cunéiforme de la plaque (15) est disposée sur le côté intérieur du segment inférieur des plaques calorifuges et anticorrosives (2) et supportée par le tube supérieur du serpentin de refroidissement (9).

2. Echangeur de chaleur selon la revendication 1, **caractérisé en ce que** le côté intérieur des bagues d'appui (3) est muni d'une couche calorifuge (6).

3. Echangeur de chaleur selon la revendication 1, **caractérisé en ce que** la sous-construction (4) est un métal déployé, une grille ou une tôle perforée.

4. Echangeur de chaleur selon la revendication 1, **caractérisé en ce que** les plaques calorifuges et anticorrosives (2) sont réalisées en un matériau calorifuge chargé de fibres céramiques.

5. Echangeur de chaleur selon la revendication 1, **caractérisé en ce que** les plaques calorifuges et anticorrosives (2) sont réalisées en un matériau calorifuge chargé de fibres céramiques, appliqué par moussage sur la sous-construction.

6. Echangeur de chaleur dont l'enveloppe extérieure est formée d'une paroi (1) et un serpentin de refroidissement (9) à l'intérieur, le côté intérieur de la paroi, dans la zone du serpentin de refroidissement, étant pourvu d'une couche calorifuge et anticorrosive et l'extrémité supérieure du serpentin de refroidissement, entre le serpentin de refroidissement et la paroi, étant pourvue d'une garniture d'isolation thermique, **caractérisé en ce qu'**au-dessus de la garniture (7) et du tube supérieur du serpentin de refroidissement (9), la protection calorifuge et anticorrosive consiste en une mousse calorifuge appliquée sur une sous-construction (4), cette sous-construction étant fixée au côté intérieur de la paroi et étant composée d'un métal déployé, d'une grille ou d'une tôle perforée.
